# FASCICULE DE BREVET EUROPEEN

(11) **EP 1 762 658 B1**
(45) Date de publication et mention de la délivrance du brevet: **10.07.2013**
(21) Numéro de dépôt: 06356106.2
(22) Date de dépôt: 06.09.2006
(51) Int. Cl.: E01F 13/00, E06B 11/00

(54) **Dispostif permettant de restreindre l'accés d'un deux-roues à une zone déterminée**
Vorrichtung zur Beschränkung der Zufahrt eines Motorrads in eine Zone
Device to restrict acces of a motorcycle into a defined zone

(30) Priorité: 09.09.2005 FR 0509195
(43) Date de publication de la demande: 14.03.2007
(73) Titulaire: SEMCO, 38110 Rochetoirin (FR)
(72) Inventeur: Descombes Pierre, F-38110 Cessieu (FR)
(74) Mandataire: Jeannet, Olivier

(56) Documents cités:
- DE-U1- 29 909 602

## Description

La présente invention concerne un dispositif permettant de restreindre l'accès d'un deux-roues à une zone déterminée, en particulier à un jardin public.

Il est nécessaire de restreindre l'accès des deux-roues à certaines zones, notamment un jardin public, un square ou autre espace public similaire. En particulier, l'accès des deux-roues motorisés à de tels espaces doit être interdit alors que celui des bicyclettes doit être autorisé, mais avec le cycliste descendu de son véhicule.

Le document DE 29 909 602 U1 divulgue un dispositif selon la préambule de la revendication 1.

Les dispositifs existants, à barrières fixes décalées ou à barrière oscillante en forme de U, ne sont pas très efficaces de ce point de vue, et l'objectif de la présente invention est d'atteindre parfaitement ce résultat.

À cet effet, le dispositif de l'invention est definie selon la revendication 1.

Le dispositif selon l'invention délimite ainsi un passage rectiligne, facile à emprunter pour une bicyclette tenue à la main, à la différence des passages existants ; ce dispositif empêche cependant efficacement, grâce à la ou auxdites saillies qu'il comprend, l'accès des véhicules motorisés, et, grâce à ladite partie supérieure du montant, l'accès d'un cycliste assis sur sa bicyclette.

À titre indicatif, la hauteur de la ou desdites saillies peut être de l'ordre de 40 cm, l'espace délimité par cette ou ces saillies peut avoir une largeur de l'ordre de 20 cm, et la hauteur de ladite partie supérieure du montant peut être de l'ordre de 160 cm.

De préférence, le dispositif comprend deux saillies telles que précitées, placées en regard l'une de l'autre sur chacun des éléments latéraux, de manière symétrique par rapport à l'axe médian vertical du passage délimité par ces éléments latéraux.

Ladite partie supérieure du montant peut être une simple barre, solidaire de ce montant. De préférence, toutefois, cette partie supérieure est formée par, ou comporte, un panneau, pouvant comprendre une indication selon laquelle le passage délimité est destiné aux bicyclettes, par exemple sous forme d'un pictogramme.

Le dispositif peut comprendre une rainure inférieure pour le guidage des roues d'un véhicule à deux roues par rapport à l'espace délimité par la ou les saillies. Cette rainure est avantageusement évasée au niveau de ses extrémités antérieure et postérieure par rapport à la direction de passage des roues d'un véhicule, afin de favoriser le centrage des roues de la bicyclette.

Le dispositif peut également comprendre un bossage inférieur formant un obstacle supplémentaire au passage d'un véhicule à deux roues. Ce bossage contribue à empêcher qu'un cycliste tente de franchir le passage sans descendre de sa bicyclette.

Selon une forme de réalisation préférée de l'invention, le dispositif comprend une barre recourbée en forme de U, dont les branches latérales comportent deux saillies telles que précitées se projetant l'une en direction de l'autre, ces deux saillies délimitant entre elles ledit espace autorisant le passage d'un véhicule non motorisé.

Lesdites branches latérales peuvent être reliées à deux poteaux destinés à être ancrés au sol.

Avantageusement, l'une des branches latérales de ladite barre se prolonge vers le haut pour former ledit montant, en étant courbée de manière à ce que sa portion supérieure se trouve à l'aplomb dudit passage.

Le dispositif selon l'invention est ainsi relativement facile à fabriquer et a une présentation attractive.

Cette branche latérale prolongée peut comporter un panneau indicateur tel que précité.

La branche inférieure de cette barre peut former ledit bossage inférieur, ou peut recevoir sur elle une pièce métallique formant ce bossage et formant, le cas échéant, ladite rainure de guidage.

L'invention sera bien comprise, et d'autres caractéristiques et avantages de celle-ci apparaîtront, en référence au dessin schématique annexé, représentant, à titre d'exemple non limitatif, une forme de réalisation préférée du dispositif qu'elle concerne.
La figure 1 en est une vue de face ;
la figure 2 en est une vue de côté ;
la figure 3 en est une vue de dessus, et
la figure 4 en est une vue en perspective après installation, avec deux autres ensembles formant dispositifs de restriction d'accès.

Les figures 1 à 3 représentent, sous différents angles, un dispositif 1 permettant de restreindre l'accès d'un véhicule à deux roues à une zone déterminée, en particulier à un jardin public.

Ce dispositif 1 comprend une barre 2, deux poteaux latéraux 3, deux saillies 4, un montant 5 et une pièce inférieure 6.

La barre 2 est recourbée en forme de U et délimite ainsi un espace pour le passage de véhicules à deux roues. Les branches latérales 2a de ce U sont, sur leurs côtés extérieurs, reliées aux poteaux 3 et comportent, sur leurs côtés intérieurs, les saillies 4 ; la branche intermédiaire 2b de ce U s'étend légèrement en dessous des extrémités inférieures des poteaux 3 et est donc destinée à être partiellement enterrée, cette branche inférieure 2b étant reçue dans une embase 7 enfouie dans le sol.

Les saillies 4 sont placées en regard l'une de l'autre sur chacune des branches latérales 2a, de manière symétrique par rapport à l'axe médian vertical dudit espace délimité par ces branches. Elles sont placées à une hauteur d'une quarantaine de centimètres, correspondant sensiblement à la hauteur à laquelle se trouve le moteur d'un véhicule à deux roues motorisé, et délimitent entre elles un espace de l'ordre d'une vingtaine de centimètres, autorisant le passage d'une bicyclette mais interdisant le passage d'un véhicule à deux roues motorisé.

Le montage des saillies 4 est renforcé par des goussets inférieurs 8 fixés aux branches latérales 2a.

Le montant 5 est formé par la prolongation vers le haut de l'une de ces branches latérales 2a. Ce montant 5 est courbé de manière à ce que sa portion supérieure se trouve à l'aplomb dudit passage, et comporte un panneau indicateur 9 sur lequel est figuré un pictogramme en forme de vélo. Le bord inférieur de ce panneau 9 est placé à une hauteur de l'ordre de 160 cm, supérieure à celle d'une bicyclette roulant sur le sol mais inférieure à celle d'un cycliste conduisant une bicyclette.

La branche inférieure 2b reçoit sur elle la pièce inférieure 6, laquelle a une forme bombée et comprend une rainure 10 pour le guidage des roues d'une bicyclette par rapport à l'espace délimité par les saillies 4.

Cette pièce 6 constitue un bossage qui forme un obstacle supplémentaire au passage d'un véhicule à deux roues, cet obstacle contribuant à empêcher qu'un cycliste tente de franchir le passage sans descendre de sa bicyclette.

La rainure 10 est évasée au niveau de ses extrémités antérieure et postérieure par rapport à la direction de passage des roues d'une bicyclette, afin de favoriser le centrage des roues de la bicyclette.

La figure 4 montre un dispositif 1 après installation, placé à proximité de deux autres ensembles 20, 30 formant restriction d'accès.

L'ensemble 20 comprend un garde-corps 21 en forme de U, porté par le fût extérieur pivotant 22 d'un pilier ancré au sol. Ce garde-corps 21 et ce fût 22 peuvent pivoter de part et d'autre de la position médiane représentée, et le garde-corps 21 coopère avec le pilier 3 du dispositif 1 pour limiter ce pivotement, l'ensemble 20 permettant ainsi, comme cela est bien connu, un accès à des piétons, poussettes ou fauteuils roulants mais interdisant l'accès à des véhicules à deux roues.

L'ensemble 30 est quant à lui constitué par une barrière fixe de type classique, dont une extrémité est fixée au sol à proximité de l'autre pilier 3 du dispositif 1.

Comme cela apparaît, ce dernier délimite un passage rectiligne, facile à emprunter pour une bicyclette tenue à la main, à la différence des passages existants ; ce dispositif empêche cependant efficacement, grâce à la ou auxdites saillies 4, l'accès des véhicules motorisés, et, grâce au panneau 9, l'accès d'un cycliste assis sur sa bicyclette.

Il va de soi que l'invention n'est pas limitée à la forme de réalisation décrite ci-dessus à titre d'exemple mais qu'elle s'étend à toutes les formes de réalisations couvertes par les revendications ci-annexées.

## Revendications

1. Dispositif (1) permettant de restreindre l'accès d'un deux-roues à une zone déterminée, en particulier à un jardin public, comprenant :
- deux éléments latéraux (2a) délimitant un passage entre eux ;
- au moins une saillie (4) s'étendant entre ces éléments latéraux (2a), pour former un passage restreint autorisant le passage d'une bicyclette ; et
- un montant (5) s'étendant vers le haut, comprenant une partie supérieure (9) s'étendant au-dessus dudit passage, cette partie supérieure étant placée à une hauteur supérieure à celle d'une bicyclette roulant sur le sol mais inférieure à celle d'un cycliste conduisant une bicyclette ;
**caractérisé en ce que** :
- ladite saillie (4) est placée à une hauteur d'une quarantaine de centimètres, correspondant sensiblement à la hauteur à laquelle se trouve le moteur d'un véhicule à deux roues motorisé, et délimite un passage de l'ordre d'une vingtaine de centimètres, autorisant le passage d'une bicyclette mais interdisant le passage d'un véhicule à deux roues motorisé ; et
- le montant (5) s'étend uniquement sur l'un des côtés du dispositif, de sorte qu'il délimite un passage latéral libre.

2. Dispositif (1) selon la revendication 1, **caractérisé en ce qu'**il comprend deux saillies (4) telles que précitées, placées en regard l'une de l'autre sur chacun des éléments latéraux (2a), de manière symétrique par rapport à l'axe médian vertical du passage délimité par ces éléments latéraux (2a).

3. Dispositif (1) selon la revendication 1 ou la revendication 2, **caractérisé en ce que** ladite partie supérieure du montant (5) est formée par, ou comporte, un panneau (9).

4. Dispositif (1) selon l'une des revendications 1 à 3, **caractérisé en ce qu'**il comprend une rainure inférieure (10) pour le guidage des roues d'un véhicule à deux roues par rapport à l'espace délimité par la ou les saillies (4).

5. Dispositif (1) selon la revendication 4, **caractérisé en ce que** la rainure (10) est évasée au niveau de ses extrémités antérieure et postérieure par rapport à la direction de passage des roues d'un véhicule.

6. Dispositif (1) selon l'une des revendications 1 à 5, **caractérisé en ce qu'**il comprend un bossage inférieur (6) formant un obstacle supplémentaire au passage d'un véhicule à deux roues.

7. Dispositif (1) selon l'une des revendications 1 à 6, **caractérisé en ce qu'**il comprend une barre (2) recourbée en forme de U, dont les branches latérales (2a) comportent deux saillies (4) telles que précitées se projetant l'une en direction de l'autre, ces deux saillies (4) délimitant entre elles ledit espace autorisant le passage d'un véhicule non motorisé.

8. Dispositif (1) selon la revendication 7, **caractérisé en ce que** lesdites branches latérales (2a) sont reliées à deux poteaux (3) destinés à être ancrés au sol.

9. Dispositif (1) selon la revendication 7 ou la revendication 8, **caractérisé en ce que** l'une des branches latérales (2a) de ladite barre (2) se prolonge vers le haut pour former ledit montant (5), en étant courbée de manière à ce que sa portion supérieure se trouve à l'aplomb dudit passage.

10. Dispositif (1) selon l'une des revendications 1 à 9, **caractérisé en ce que** le montant (5) est formé par la prolongation vers le haut de l'un des deux éléments latéraux (2a).

## Patentansprüche

1. Vorrichtung (1), die es ermöglicht, den Zugang eines Zweirades zu einer bestimmten Zone, insbesondere einer öffentlichen Anlage, einzuschränken, umfassend:
- zwei seitliche Elemente (2a), die zwischen sich einen Durchgang begrenzen;
- mindestens einen Vorsprung (4), der sich zwischen diesen seitlichen Elementen (2a) erstreckt, um einen eingeschränkten Durchgang zu bilden, der den Durchgang eines Fahrrades gestattet; und
- einen Ständer (5), der sich nach oben erstreckt, umfassend einen oberen Teil (9), der sich über dem Durchgang erstreckt, wobei dieser obere Teil höher als ein auf dem Boden fahrendes Fahrrad aber niedriger als ein ein Fahrrad schiebener Radfahrer angeordnet ist;
**dadurch gekennzeichnet, dass**:
- der Vorsprung (4) auf einer Höhe von ungefähr vierzig Zentimeter angeordnet ist, im Wesentlichen entsprechend der Höhe, auf der sich der Motor eines motorisierten Zweirades befindet, und einen Durchgang von ungefähr zwanzig Zentimeter begrenzt, der den Durchgang eines Fahrrades gestattet, aber den Durchgang eines motorisierten Zweirades untersagt; und
- sich der Ständer (5) nur auf einer der Seiten der Vorrichtung erstreckt, so dass er einen freien seitlichen Durchgang begrenzt.

2. Vorrichtung (1) nach Anspruch 1, **dadurch gekennzeichnet, dass** er zwei Vorsprünge (4), wie vorgenannt, umfasst, die einander gegenüberliegend auf jedem der seitlichen Elemente (2a) symmetrisch zu der vertikalen Mittelachse des Durchgangs, der von diesen seitlichen Elementen (2a) begrenzt ist, angeordnet sind.

3. Vorrichtung (1) nach Anspruch 1 oder Anspruch 2, **dadurch gekennzeichnet, dass** der obere Teil des Ständers (5) von einer Platte (9) gebildet ist oder eine solche umfasst.

4. Vorrichtung (1) nach einem der Ansprüche 1 bis 3, **dadurch gekennzeichnet, dass** sie eine untere Nut (10) zur Führung der Ränder eines Zweirades in Bezug zu dem von dem oder den Vorsprüngen (4) begrenzten Raum umfasst.

5. Vorrichtung (1) nach Anspruch 4, **dadurch gekennzeichnet, dass** die Nut (10) im Bereich ihrer vorderen und hinteren Enden in Bezug zur Durchgangsrichtung der Räder eines Fahrzeugs erweitert ist.

6. Vorrichtung (1) nach einem der Ansprüche 1 bis 5, **dadurch gekennzeichnet, dass** sie einen unteren Wulst (6) umfasst, der ein zusätzliches Hindernis für den Durchgang eines Zweirades bildet.

7. Vorrichtung (1) nach einem der Ansprüche 1 bis 6, **dadurch gekennzeichnet, dass** sie eine U-förmig gebogene Stange (2) umfasst, deren seitlichen Schenkel (2a) zwei Vorsprünge (4), wie vorgenannt, umfassen, die sich zueinander erstrecken, wobei diese beiden Vorsprünge (4) zwischen sich den Raum begrenzen, der den Durchgang eines nicht motorisierten Fahrzeugs gestattet.

8. Vorrichtung (1) nach Anspruch 7, **dadurch gekennzeichnet, dass** die seitlichen Schenkel (2a) mit zwei Pfeilern (3) verbunden sind, die dazu bestimmt sind, im Boden verankert zu werden.

9. Vorrichtung (1) nach Anspruch 7 oder Anspruch 8, **dadurch gekennzeichnet, dass** einer der seitlichen Schenkel (2a) der Stange (2) nach oben verlängert ist, um den Ständer (5) zu bilden, wobei er derart gebogen ist, das sich sein oberer Abschnitt in der Lotrechten zum Durchgang befindet.

10. Vorrichtung (1) nach einem der Ansprüche 1 bis 9, **dadurch gekennzeichnet, dass** der Ständer (5) von der Verlängerung eines der seitlichen Elemente (2a) nach oben gebildet ist.

## Claims

1. Device (1) for restricting access to a two-wheeled vehicle into a defined zone, particularly into a public garden, comprising:
- two lateral uprights (2a) defining a passage therebetween;
- at least one projection (4) extending between the lateral uprights (2a), to form a restricted passage allowing the passage of a bicycle, and
- an upright (5) extending upwardly, comprising an upper portion (9) extending above said passage, said upper portion being placed at a height greater than that of a bicycle rolling on the ground but less than that of a cyclist riding a bicycle;
**characterized in that**:
- said protrusion (4) is placed at a height of about forty centimeters, corresponding substantially to the height at which is the engine of a motorised two-wheeled vehicle, and defines a passage of about twenty centimeters, permitting the passage of a bicycle but preventing the passage of a two-wheeled motorized vehicle, and
- the upright (5) extends only on one side of the device, so that it delimits an opened lateral passage.

2. Device (1) according to claim 1, **characterized in that** it comprises two of said projections (4), placed one facing the other on each of the lateral uprights (2a), symmetrically relative to the vertical centerline of the passage defined by said lateral uprights (2a).

3. Device (1) according to claim 1 or claim 2, **characterized in that** said upper portion of the upright (5) is formed by, or comprises, a panel (9).

4. Device (1) according to anyone of Claims 1 to 3, **characterized in that** it comprises a lower groove (10) for guiding the wheels of a two-wheeled vehicle with respect to the space delimited by the projection(s) (4).

5. Device (1) according to claim 4, **characterized in that** the groove (10) is enlarged at its anterior and posterior ends with respect to the direction of the passage of the wheels of a vehicle.

6. Device (1) according to anyone of Claims 1 to 5, **characterized in that** it comprises a lower boss (6) forming an additional barrier to the passage of a two-wheeled vehicle.

7. Device (1) according to anyone of Claims 1 to 6, **characterized in that** it comprises a U-shaped-bent bar (2), which lateral limbs (2a) comprises two of said projections (4) projecting one towards the other, these two projections (4) defining therebetween said space allowing the passage of a non-motorized vehicle.

8. Device (1) according to claim 7, **characterized in that** said side lateral limbs (2a) are connected to two posts (3) intended to be anchored to the ground.

9. Device (1) according to claim 7 or claim 8, **characterized in that** one of the lateral limbs (2a) of said bar (2) extends upwardly to form said upright (5), being curved so that its upper portion is located above said passageway.

10. Device (1) according to anyone of Claims 1 to 9, **characterized in that** the upright (5) is formed by the upward extension of one of the two lateral uprights (2a).
